# EUROPÄISCHE PATENTANMELDUNG

(11) **EP 0 454 957 A2**
(43) Veröffentlichungstag der Anmeldung: **06.11.1991**
(21) Anmeldenummer: 91102637.5
(22) Anmeldetag: 22.02.1991
(51) Int. Cl.: H01R 25/14

(54) **Adapter für Stromschienen**

(30) Priorität: 30.04.1990 DE 4013863
(71) Anmelder: STAFF GmbH & CO. KG, D-32657 Lemgo (DE)
(72) Erfinder: Range, Helmut Dipl. Ing., W-4920 Lemgo (DE); Beigel, Gerhard, W-4930 Detmold (DE); Lotsch, Friedemann, W-4600 Dortmund 41 (DE); Debie, Peter Dipl.-Ing., W-4750 Unna (DE)
(74) Vertreter: Patentanwälte Dipl.-Ing. Bodo Thielking Dipl.-Ing. Otto Elbertzhagen

(57) **Zusammenfassung**

Ein Adapter für Stromschienen besitzt ein Gehäuse mit zwei seitlichen Schenkeln, die elektrische Kontakte tragen. Die Schenkel sind auseinander sowie in Richtung aufeinander zu und zur Anlage an die Stromleiter einer zwischen den Schenkeln anzuordnenden Stromschiene bewegbar. Mindestens ein Schenkel ist gradlinig bewegbar angeordnet und in der Anlageposition der elektrischen Kontakte an den Stromleitern der Stromschiene und bei Eingriff von Halteelementen in Ausnehmungen der Stromschiene arretierbar.

## Beschreibung

Die Erfindung betrifft einen Adapter für Stromschienen nach dem Oberbegriff des Anspruchs 1.

Bei einem bekannten Adapter dieser Art sind die beiden Schenkel über eine Schwenkachse miteinander verbunden. Die Schenkel werden unter Federkraft gegeneinandergedrückt, ähnlich wie dies bei Wäschefederklammern der Fall ist. Die Kontakte liegen unter Federvorspannung an den Stromleitern der umgriffenen Stromschiene an. Ein wesentlicher Nachteil dieses bekannten Adapters liegt darin, daß er nicht gegen ein unbeabsichtigtes Abstreifen gesichert ist. Die Fixierung erfolgt ausschließlich über Federkraft. Außerdem erweist es sich als nachteilig, daß die elektrischen Kontakte gleichzeitig die mechanischen Halteelemente des Adapters darstellen.

Ausgehend von diesem Stand der Technik liegt der Erfindung die Aufgabe zugrunde, einen Adapter der als bekannt vorausgesetzten Art zu schaffen, der in seiner Gebrauchslage arretierbar ist und bei dem voneinander unterschiedliche elektrische Kontaktelemente und mechanische Halteelemente vorgesehen sind.

Die Lösung dieser Aufgabe erfolgt erfindungsgemäß dadurch, daß mindestens ein Schenkel gradlinig bewegbar und in der Anlageposition der elektrischen Kontakte an den Stromleitern der Stromschiene und bei Eingriff von Halteelementen in Ausnehmungen der Stromschiene arretierbar ist.

Der erfindungsgemäße Adapter hat den Vorteil, daß er gegen unbeabsichtigtes Lösen von der Stromschiene gesichert ist. Darüberhinaus kann er sehr paßgenau mit der Stromschiene verbunden werden, so daß eine besonders genaue Zuordnung zwischen Adapter und Stromschiene im Verbindungszustand gewährleistet ist.

Nachstehend wird eine bevorzugte Ausführungsform der Erfindung anhand der Zeichnung erläutert. Es zeigen:
- Figur 1 -: eine perspektivische Darstellung des Adapters im Verriegelungszustand vor einer perspektivischen Darstellung eines Teiles der zugehörigen Stromschiene,
- Figur 2 -: eine Ansicht auf den Adapter gemäß Figur 1 von unten bei entferntem Halterohr 7.

Der Adapter weist ein längliches metallisches Basisteil 12 auf, das auf einer Seite zwei Führungsstifte 13 und 15 und auf der anderen Seite zwei Führungsstifte 16 und 14 aufweist. Auf den Führungsstiften sind die unteren Enden von zwei Schenkeln 1 und 5 querverschieblich geführt. Die Führungsstifte werden von Druckfedern 17 umgeben, welche die beiden Schenkel 1 und 5 auseinanderdrücken.

Aus der in Figur 2 dargestellten, auseinandergefahrenen Lage können die Schenkel 1 und 5 in die in Figur 1 dargestellte Anlageposition und Verriegelungsposition verfahren werden. In der Anlage- und Verriegelungsposition liegen die elektrischen Kontakte 2, welche in beiden Schenkeln 1 und 5 und auf gleicher Höhe angeordnet sind, an den Stromleitern 21a und 22a der Stromschiene 20 an. Die Stromleiter sind in Aufnahmenuten 21 und 22 angeordnet. In die Aufnahmenuten 21 und 22 greifen die an beiden Stirnseiten in beiden Schenkeln vorgesehenen Haltenasen 3 und 4 ein. In dieser Eingriffsposition, in der auch die Kontakte an den elektrischen Leitern anliegen, wird der Adapter mit Hilfe eines Arretierhebels 6 gesichert:
Ein Zugbolzen 11 besitzt einen Kopf 11a, der fest mit dem Schenkel 1 verbunden ist. Der Zugbolzen 11 durchsetzt das Basisteil 12 und ist in einer Durchgangsbohrung frei querverschieblich bewegbar. Am dem Kopf 11a gegenüberliegenden Ende ist auf dem Zugbolzen 11 ein als Winkelhebel ausgebildeter Arretierhebel 6 schwenkbar um eine Achse 18 gelagert. Die Achse 18 wird von einem Spannstift gebildet, der den doppelt, also auf Unterseite und Oberseite des Schaftes des Zugbolzens vorgesehenen Winkelschenkel 6b durchsetzt und in einer Querbohrung des Schaftes des Zugbolzens 11 gelagert ist. Der Arretierhebel 6 besitzt außer dem doppelt vorgesehenen Winkelschenkel 6b einen äußeren Winkelschenkel 6a, der zur Betätigung dient. Bei einem Verschwenken des Winkelhebels 6 aus der in Figur 2 dargestellten Position in die Position gemäß Figur 1, also in die Arretierposition, läuft der Winkelschenkel 6b an einer exzentrisch zur Schwenkachse 18 verlaufenden Gleitfläche 19 des Schenkels 5 ab. Hierdurch werden die beiden Schenkel 1 und 5 mittels des Zugbolzens 11 unter Überwindung der Kraft der Federn 17 bis in die in Figur 1 dargestellte Lage gezogen.

Die elektrischen Kontakte 2 sind an entsprechenden Kontaktfahnen 8 vorgesehen, an die Stromleiter 9 und 10 angelötet sind. Die Stromleiter 9 und 10 durchsetzen ein am Basisteil 12 befestigtes Auslegerohr 7, welches an seinem unteren Ende einen Bestandteil eines Schwenkgelenkes für eine Leuchte trägt. In Figur 2 ist der besseren Darstellung wegen das Halterohr 7 nicht dargestellt.

## Patentansprüche

1. Adapter für Stromschienen, dessen Gehäuse zwei seitliche Schenkel aufweist, die elektrische Kontakte tragen und auseinander sowie in Richtung aufeinander zu und zur Anlage an die Stromleiter einer zwischen den Schenkeln anzuordnenden Stromschiene bewegbar sind,
dadurch gekennzeichnet,
daß mindestens ein Schenkel (1; 2) gradlinig bewegbar ausgebildet und in der Anlageposition der elektrischen Kontakte (2) an den Stromleitern (20a; 21a) der Stromschiene (20) und bei Eingriff von Halteelementen (3; 4) in Ausnehmungen (21; 22) der Stromschiene (20) arretierbar ist.

2. Adapter nach Anspruch 1,
dadurch gekennzeichnet,
daß beide Schenkel (1; 5) gradlinig verschiebbar geführt und in Anlageposition der elektrischen Kontakte (2) arretierbar sind.

3. Adapter nach Anspruch 1 oder 2,
dadurch gekennzeichnet,
daß ein metallisches Basisteil (12) vorgesehen ist, welches seitliche Führungsstifte (13; 14; 15; 16) aufweist, auf denen die Schenkel (1; 15) querverschieblich gelagert sind.

4. Adapter nach einem oder mehreren der Ansprüche 1 bis 3,
dadurch gekennzeichnet,
daß er einen das Basisteil (12) durchsetzenden, darin verschieblich gelagerten und mit dem einen Schenkel (1) verbundenen Zugbolzen (11) aufweist, der in den anderen Schenkel (5) hineinragt und einen schwenkbaren, auf dem Zugbolzen (11) gelagerten Arretierhebel (6) trägt, welcher zur Anlage eines Schwenkbereiches an einer exzentrisch zur Schwenkachse (18) verlaufenden Gleitfläche (19) des anderen Schenkels (5) ausgebildet ist.

5. Adapter nach einem oder mehreren der Ansprüche 1 bis 4,
dadurch gekennzeichnet,
daß der Arretierhebel (6) ein Winkelhebel ist, dessen zur Betätigung vorgesehener Winkelschenkel (6a) in Arretierposition zumindest annähernd bündig mit der Aussenfläche des den Arretierhebel (6) aufnehmenden Schenkels (5) liegt, und dessen anderer Winkelschenkel (6b) an der Gleitfläche (19) des Schenkels (5) abläuft.

6. Adapter nach einem oder mehreren der Ansprüche 1 bis 5,
dadurch gekennzeichnet,
daß die Schenkel (1; 5) im wesentlichen aus Kunststoff bestehen.

7. Adapter nach einem oder mehreren der Ansprüche 1 bis 6,
dadurch gekennzeichnet,
daß die Schenkel (1; 5) mittels Federn (17) auseinander gedrückt werden.

8. Adapter nach einem oder mehreren der Ansprüche 1 bis 7,
dadurch gekennzeichnet,
daß das metallische Basisteil (12) ein Auslegerrohr (7) trägt.

9. Adapter nach einem oder mehreren der Ansprüche 1 bis 8,
dadurch gekennzeichnet,
daß die Schenkel (1; 5) angeformte Haltenasen (3; 4) aufweisen, die zum Eingriff in Aufnahmenuten (21; 22) der Stromschiene ausgebildet sind.

10. Adapter nach einem oder mehreren der Ansprüche 1 bis 9,
dadurch gekennzeichnet,
daß die Haltenasen (3; 4) und die elektrischen Kontakte (2) auf gleicher Höhe angeordnet sind.
